# FASCICULE DE BREVET EUROPEEN

(11) **EP 1 983 538 B1**
(45) Date de publication et mention de la délivrance du brevet: **21.11.2012**
(21) Numéro de dépôt: 08154430.6
(22) Date de dépôt: 11.04.2008
(51) Int. Cl.: H01H 33/90, H01H 33/91

(54) **Disjoncteur avec chambre de coupure à double mouvement et à structure inversée**
Überlastschalter mit Doppelbewegungs-Trennkammer und Umkehrstruktur
Circuit breaker with rupture chamber having double movement and inverted structure

(30) Priorité: 17.04.2007 FR 0754520
(43) Date de publication de la demande: 22.10.2008
(73) Titulaire: ALSTOM Technology Ltd, 5400 Baden (CH)
(72) Inventeur: Ozil, Joël, 01390, SAINT ANDRE DE CORCY (FR); Creusot, Christophe, 01700, MIRIBEL (FR); Bourgeois, Jean-Luc, 69005, LYON (FR); Lindner, Christian, 8006, ZÜRICH (CH)
(74) Mandataire: Poulin, Gérard

(56) Documents cités:
- FR-A1- 2 491 675
- FR-A1- 2 790 592

## Description

### DOMAINE TECHNIQUE

L'invention concerne les disjoncteurs à haute ou moyenne tension, dont l'énergie de manoeuvre est réduite grâce à un double mouvement des contacts.

Plus particulièrement, l'invention se rapporte à l'entraînement en sens opposé des contacts d'une chambre de coupure d'un disjoncteur, au moyen par exemple d'un levier.

### ÉTAT DE LA TECHNIQUE ANTÉRIEURE

Les appareillages de coupure pour moyenne et haute tension comprennent une paire de contacts mobiles l'un par rapport à l'autre entre une position fermée dans lequel le courant électrique peut circuler et une position ouverte dans lequel le courant électrique est interrompu.

La vitesse de séparation entre les contacts est un des paramètres principaux pour garantir la tenue diélectrique du disjoncteur lors de son ouverture.

Pour réduire l'énergie de manoeuvre tout en augmentant la vitesse de séparation des contacts lors notamment d'une coupure d'un disjoncteur, il a été proposé de concevoir deux contacts mobiles l'un et l'autre, entraînés par l'intermédiaire d'un seul organe de manoeuvre.

Par convention, on appelle « contact principal » un contact électrique (avec son capot pare-effluve) par lequel transite le courant nominal ; on appelle « contact mobile » l'ensemble contact principal et contact d'arc.

Le contact mobile opposé est composé lui aussi d'un contact principal et d'un contact d'arc.

En particulier, le document EP 0 822 565 décrit un disjoncteur pour haute et moyenne tension dans lequel un levier à deux bras, l'un étant connecté à une buse solidaire d'un premier contact et l'autre à un deuxième contact, permet que le mouvement du premier contact lui-même entraîné par l'organe de manoeuvre entraîne simultanément le deuxième contact en sens inverse.

A la place d'un système de levier à deux bras, le système de renvoi peut être réalisé par une courroie, ou chaîne, refermée autour de deux pignons : voir document FR 2 774 503.

Il apparaît cependant que lors de la coupure de courants importants, des gaz chauds peuvent être projetés jusque dans le voisinage des contacts principaux. La présence de ces gaz chauds peut entraîner des amorçages diélectriques ; ce type d'amorçage peut être destructeur pour le disjoncteur.

De manière générale, la gestion de ces gaz chauds entraîne des surdimensionnements du disjoncteur. Or, la compacité des disjoncteurs reste un facteur de coût majeur.
Le document FR 2 790 592 A décrit un disjoncteur selon le préambule de la revendication 1.

### EXPOSÉ DE L'INVENTION

L'invention se propose, parmi d'autres avantages, de pallier des inconvénients décrits ci-dessus, de réaliser un système de double mouvement des contacts dont l'énergie de manoeuvre est encore réduite tout en ne nuisant pas à la compacité du disjoncteur.

A cette fin, l'invention concerne un disjoncteur à haute ou moyenne tension, comprenant au moins :
- une bielle d'entraînement reliée à un organe de manoeuvre pour avoir un mouvement de translation selon un axe (A-A') et,
- une chambre de coupure, comprenant :
   - un premier contact comprenant un contact d'arc, un contact principal et une buse de soufflage d'arc électrique solidaires entre eux, le premier contact étant mobile en translation le long de l'axe (AA'),
   - un deuxième contact, disposé en regard du premier contact et, comprenant un contact d'arc et un contact principal solidaires entre eux, le deuxième contact étant également mobile en translation le long de l'axe (AA'),
   - des moyens de transmission pour séparer mutuellement le premier et deuxième contact lors d'une coupure.

Selon l'invention, le deuxième contact et la bielle d'entrainement sont reliés entre eux par des moyens d'accouplement de sorte à avoir ensemble un mouvement de translation dans le même sens, et dans lequel les moyens de transmission sont disposés du côté de la chambre adjacent à la bielle d'entraînement et sont adaptés pour transmettre le mouvement du deuxième contact entraîné au premier contact.

Par « disposés du côté de chambre adjacent à la bielle d'entraînement», il faut comprendre dans le cadre de l'invention le côté en regard de la bielle d'entraînement et donc, du mécanisme d'entraînement (autre désignation pour organe de manoeuvre) et de l'isolateur colonne.

L'organe de manoeuvre relié à la bielle d'entraînement fournit l'énergie de manoeuvre à cette dernière et il peut être de tout type : hydraulique, pneumatique, mécanique ou électrique.

La bielle d'entraînement est liée d'une part à l'organe de manoeuvre et d'autre part à la chambre de coupure via au moins une pièce de liaison par exemple un axe.

Le premier contact réalise la compression de gaz qui permet de garantir la performance de coupure. Ainsi, la course C1, selon l'axe AA', de ce premier contact est fixée d'après la performance en coupure à atteindre. La course de déplacement C2 du deuxième contact est inférieure à la course C1 du premier contact.

L'ensemble constitué de l'organe de manoeuvre et de la bielle d'entrainement constitue une masse mobile M3.

Un tel disjoncteur permet de réduire l'énergie de manoeuvre par rapport à un disjoncteur comprenant une même chambre de coupure « non inversée » selon l'état de l'art, (c'est-à-dire un disjoncteur avec une bielle d'entraînement reliée au premier contact de masse M1 et les moyens de transmission disposés du côté de chambre opposé à la bielle d'entraînement et adaptés pour transmettre le mouvement du premier contact entraîné au deuxième contact de masse M2).

En effet, dans l'architecture selon l'état de l'art, l'ensemble de masse totale égale à la somme M3+M1 réalise une course C1 et la masse M2 réalise une course C2. Or, la masse M3 + M1 est largement supérieure à celle M2. De plus, la course C1 est supérieure à la course C2.

Etant donné que l'énergie cinétique consommée est proportionnelle au produit de la masse mobile par le carré de la course, pour réduire l'énergie de manoeuvre à vitesse de manoeuvre identique, on se propose dans une architecture inversée selon l'invention de faire réaliser la course la plus faible C2 à l'ensemble mobile le plus lourd (contenant la masse M3) afin d'améliorer le bilan énergétique. On en vient donc à lier l'organe de manoeuvre et la bielle d'entrainement (masse M3) au deuxième contact mobile de la chambre (masse M2). Ainsi, la masse mobile la plus importante égale à la masse M3+M2 (largement supérieure à la masse M1) réalise la course la plus faible C2.

Un exemple d'application possible selon l'invention est le suivant:
- la masse M1 du premier contact est égale au double de celle M2 du deuxième contact : M1=2*M2,
- l'organe de manoeuvre et la bielle d'entrainement a une masse M3 égale au triple de celle du premier contact : M3=3*M1,
- la course de déplacement du premier contact C1 est égale à une valeur de l'ordre de 1,3 fois celle de déplacement du deuxième contact : C1=1,3*C2.

Alors, dans cet exemple d'application, le rapport entre l'énergie cinétique en architecture inversée selon l'invention et l'énergie cinétique en architecture standard selon l'état de l'art est de l'ordre de 0,7.

Cela signifie que, grâce à l'agencement selon l'invention, on obtient un gain d'énergie cinétique consommée de 30% dans ce cas.

Selon l'invention, on inverse la structure d'une chambre de coupure à deux contacts à double mouvement en inversant leur position par rapport à celle de l'isolateur colonne et en reliant ainsi la bielle d'entraînement au deuxième contact dont la course mobile est inférieure.

Le fait que la masse du deuxième contact est, de plus, en général inférieure à celle du premier contact améliore encore le bilan énergétique.

Cela permet d'utiliser des modèles de contacts usuels déjà utilisés.

Avantageusement, le fait de disposer les moyens d'entraînement du côté de la chambre adjacent à la bielle d'entraînement permet de conférer au disjoncteur selon l'invention une compacité comparable à ceux de l'état de l'art.

Selon une variante de l'invention, les moyens de transmission selon l'invention sont adaptés pour transmettre, lors de la coupure, au premier contact une course totale supérieure à celle du deuxième contact.

De préférence, la transmission du mouvement du deuxième contact se fait par l'intermédiaire de la buse de soufflage.

Avantageusement, les moyens de transmission comportent au moins un levier de renvoi à deux bras dont l'un est relié à une première biellette de transmission et l'autre est relié à une deuxième biellette de transmission, la première et deuxième biellette de transmission étant également respectivement reliée au premier et au deuxième contact. De préférence, le levier de renvoi est pivotant autour d'un axe fixé à la chambre, les deux bras étant de longueur différente. Dans cette configuration, l'axe de pivotement du levier est de préférence orthogonal à l'axe AA' de la chambre, et de préférence encore, les deux axes se recoupent.

Selon une variante, les deux bras d'un même levier sont alignés.

Afin de réduire encore l'énergie de manoeuvre du disjoncteur selon l'invention, les deux bras d'un même levier de renvoi sont avantageusement agencés en formant un coude de type boomerang dont l'intérieur est en regard de la bielle d'entraînement afin de retarder, lors d'une coupure, le déplacement du premier contact par rapport à celui du deuxième contact.

Selon une variante permettant d'optimiser l'énergie de manoeuvre, le point d'articulation de la première biellette de transmission au bras ou celui d'articulation de la deuxième biellette de transmission au bras est constitué par un excentrique axial afin de retarder, lors d'une coupure, le déplacement du premier contact par rapport à celui du deuxième contact ou inversement.

Lorsque les contacts principaux sont sous la forme de cylindre, il est avantageux d'améliorer leur guidage et en particulier de supprimer les efforts radiaux sur ceux-ci lors de leur déplacement. Pour ce faire, les moyens de transmission sont constitués par au moins deux leviers de renvoi identiques disposés symétriquement par rapport à l'axe, chacun comprenant deux bras reliés chacun respectivement à une première biellette et deuxième biellette de transmission elles-mêmes reliées chacune également respectivement au premier et au deuxième contact.

Selon un mode de réalisation avantageux, les moyens d'accouplement sont adaptés pour relier directement la bielle d'entraînement au deuxième contact. Selon ce mode, les moyens d'accouplement peuvent être constitués par un axe d'accouplement, par exemple une goupille, transversal à l'axe et inséré entre la tige de contact d'arc et la bielle d'entrainement.

Alternativement, selon un autre mode de réalisation, les moyens d'accouplement sont adaptés pour relier indirectement la bielle d'entraînement au deuxième contact. Selon cette même variante alternative, les moyens d'accouplement comprennent deux biellettes, l'une étant constituée par la deuxième biellette de transmission et l'autre étant reliée directement d'une part à la bielle d'entraînement et d'autre part directement à la deuxième biellette de transmission. Avantageusement, les moyens de transmission comprennent un levier de renvoi dont un des bras est conformé pour décaler, en direction des contacts, le point d'articulation de la deuxième biellette de transmission au bras d'un angle A par rapport à celui de l'autre biellette de transmission afin de retarder, lors d'une coupure, le déplacement du deuxième contact par rapport à celui du premier contact.

Avantageusement, le deuxième contact principal comprend un tube métallique creux de diamètre interne sensiblement égal à celui externe d'une pièce métallique solidaire de la buse de soufflage, les courses C1 et C2 étant déterminées afin que la pièce métallique fasse saillie à l'extérieur du tube métallique creux en fin de course d'ouverture et constituer ainsi une électrode de champ réduisant le champ sur le deuxième contact d'arc.

L'invention concerne également un disjoncteur à haute ou moyenne tension, comprenant au moins :
- une première enveloppe isolante dans laquelle est logée une bielle d'entraînement adaptée pour avoir un mouvement de translation selon un axe (A-A'),
- une deuxième enveloppe isolante accolée à la première enveloppe isolante et dans laquelle est logée une chambre de coupure comprenant au moins un contact principal, un contact d'arc et une buse de soufflage d'arc solidaires entre eux, disjoncteur dans lequel la chambre de coupure est en communication avec l'intérieur de la première enveloppe isolante et dans lequel la buse de soufflage d'arc comporte un divergent orienté en direction de la première enveloppe isolante de sorte qu'au moins une partie des gaz chauds issue du soufflage d'arc pénètre à l'intérieur de la première enveloppe isolante.

Un tel agencement permet de réduire considérablement la quantité de gaz chauds qui se redirige vers les contacts, et on évite ainsi le risque d'amorçage électrique.

### BRÈVE DESCRIPTION DES DESSINS

Les caractéristiques et avantages de l'invention seront mieux compris à la lecture de la description qui va suivre et en référence aux dessins annexés, donnés à titre illustratif et nullement limitatifs.

Les figures 1A et 1B représentent schématiquement une chambre de coupure à double mouvement munie de moyens d'accouplement direct et de moyens de transmission selon un premier mode de réalisation de l'invention, et sur lesquelles les contacts sont respectivement en positions extrêmes fermée et ouverte.

Les figures 2A, 2B et 2C représentent schématiquement une variante avantageuse des moyens de transmission du mode de réalisation selon les figures 1A et 1B, et sur lesquelles les contacts sont respectivement en positions fermée, intermédiaire et ouverte.

La figure 2D montre la courbe représentative, sur la course d'ouverture totale, du rapport de déplacement relatif entre le premier contact et le deuxième contact réalisés grâce aux moyens de transmission selon les figures 2A à 2C.

La figure 3A représente schématiquement une autre variante avantageuse des moyens de transmission du mode de réalisation selon les figures 1A et 1B.

La figure 3B montre la courbe représentative, sur toute la course d'ouverture, du rapport de déplacement relatif entre le premier contact et le deuxième contact réalisés grâce aux moyens de transmission selon la figure 3A.

Les figures 4A, 4B et 4C représentent schématiquement une chambre de coupure à double mouvement munie de moyens d'accouplement indirect et de moyens de transmission selon un deuxième mode de réalisation de l'invention, et sur lesquelles les contacts sont respectivement en positions fermée, intermédiaire, et ouverte.

La figure 5 est identique structurellement à la figure 1b mais illustre schématiquement la trajectoire suivie par les gaz chauds lors d'une coupure de grands courants.

La figure 6 représente schématiquement une variante avantageuse des moyens de transmission selon l'invention.

### EXPOSÉ DÉTAILLÉ DE MODES DE RÉALISATION PARTICULIERS

Un disjoncteur 1 à haute ou moyenne tension, représenté en application « live tank » sur les figures. Ce type d'architecture de chambre à structure inversée est valable quel que soit le type de disjoncteur. Le disjoncteur 1 tel qu'illustré en figures 1A et 1B, comprend tout d'abord une chambre de coupure 2 qui peut être remplie d'un gaz diélectrique de type SF₆.

La chambre de coupure 2 présente deux extrémités 20,21 et comprend un premier contact mobile 3, composé d'un contact principal 30 et d'un contact d'arc 31, par exemple sous forme de tulipe, et un deuxième contact mobile 4 composé d'un contact principal 40, ici sous la forme d'un tube creux 400, et d'un contact d'arc 41, ici sous la forme d'une tige. Ces deux contacts 3,4 collaborent entre une position extrême ouverte (figure 1B, figure 2C, figure 4C) dans lequel les deux contacts 3,4 sont séparés l'un de l'autre et une position extrême fermée (figure 1A, figure 2A, figure 4A) dans lequel ils permettent le passage du courant électrique entre eux.

Lors de la procédure de coupure, les contacts principaux 30, 40 se séparent, puis les contacts d'arc 31, 41 se séparent, après une période de latence, formant un arc électrique qui s'éteint par le soufflage de l'arc via la buse 32.

Le premier contact 3 est usuellement solidaire d'une buse 32, qui elle-même prolonge un volume de compression de gaz. Cette buse diélectrique sert de tuyère de soufflage du gaz issu du volume de compression en direction de l'arc électrique.

Les deux contacts 3, 4 et la buse 32 se déplacent le long de l'axe principal A-A' de la chambre de coupure 2 du disjoncteur 1. De préférence, la chambre de coupure 2, la buse 32, les premier et deuxième contacts 3, 4 sont symétriques autour de l'axe A-A'.

La masse M1 du premier contact 3 (incluant celle de la buse de soufflage 32) est en général supérieure à la masse M2 du deuxième contact 4.

Chacun des contacts 3, 4 est actionné en écartement ou rapprochement mutuel par l'intermédiaire d'un unique mécanisme de transmission 5.

Avantageusement, le mécanisme de transmission 5 comprend un levier 50 à deux bras 501, 502 pivotant autour d'un axe 500 fixé à la chambre 2 dont l'un 501 est relié à une première biellette de transmission 51 et l'autre 502 est relié à une deuxième biellette de transmission 52, la première biellette 51 et la deuxième biellette 52 de transmission étant également respectivement reliée au premier 3 et au deuxième 4 contact.

Avantageusement encore, l'axe 500 du levier 50 est orthogonal à l'axe A-A' de déplacement, de sorte que l'extrémité des bras 501, 502 et donc les biellettes de transmission 51,52 se déplacent en un mouvement plan permettant une moindre sollicitation de leurs points d'ancrage. Avantageusement, pour des raisons de symétrie et de facilité de montage, l'axe 500 de pivotement du levier 50 coupe l'axe A-A' de déplacement.

Dans le mode de réalisation illustré aux figures 1A et 1B, les deux bras 501, 502 d'un même levier 50 sont alignés.

Le disjoncteur selon l'invention 1 comprend également un isolateur colonne 7 en regard de et accolé à la chambre de coupure 2. Une bielle d'entraînement 70 est reliée à un mécanisme de manoeuvre (non représenté) qui lui transmet un mouvement de translation selon l'axe (A-A'). La bielle d'entraînement 70 traverse l'intérieur de l'isolateur colonne 7 ici de forme cylindrique.

Selon l'invention, le deuxième contact 4 et la bielle d'entraînement 70 sont reliés entre eux par des moyens d'accouplement 6 de sorte à avoir ensemble un mouvement de translation dans le même sens. Le mécanisme de transmission 5 est disposé du côté 21 de la chambre 2, adjacent à la bielle d'entraînement 70, et est adapté à transmettre le mouvement du deuxième contact 4 entraîné au premier contact 3. Ainsi, l'énergie de manoeuvre nécessaire pour séparer les deux contacts 3, 4 est réduite par rapport à une chambre de coupure selon l'état de l'art utilisant les mêmes moyens mais dans laquelle la bielle d'entrainement et le premier contact sont reliés entre eux.

Tel qu'illustré aux figures 1A, 1B ; 2A à 2C et 4A à 4C, le mécanisme de transmission 5, c'est-à-dire la forme et les dimensions du levier 50, des biellettes 51,52 et leur agencement dans la chambre de coupure 2, permettent de transmettre, lors de la coupure, une course totale C1 au premier contact 3 supérieure à celle C2 du deuxième contact 4.

Dans les réalisations prévues et tel qu'illustré aux figures 1A, 1B et 2A à 2C, selon une première variante, les moyens d'accouplement 6 entre la bielle d'entraînement 70 et le deuxième contact 4 sont prévus pour un accouplement direct, en évitant ainsi de prévoir des pièces supplémentaires. Tel qu'illustré, ces moyens d'accouplement 6 sont constitués par un axe d'accouplement 60 transversal à l'axe A-A' et inséré entre la tige de contact d'arc 41 et la bielle 70. Selon une deuxième variante alternative, les moyens d'accouplement 6 sont prévus pour un accouplement indirect. Une réalisation d'un tel accouplement indirect sera décrite ci-après en référence avec les figures 4A à 4C.

Afin de réduire encore l'énergie de manoeuvre pour écarter les deux contacts 3,4 l'un de l'autre lors d'une coupure, il est avantageux de prévoir un retard de déplacement du premier contact 3 par rapport à celui du deuxième contact 4.

La réalisation montrée aux figures 2A à 2C est une première variante pour atteindre ce retard de déplacement. Sur ces figures, les deux bras identiques 501,502 sont agencés en formant un coude de type boomerang dont l'intérieur est en regard de la bielle d'entraînement 70.

La figure 2B montre une position intermédiaire d'ouverture à partir de la position fermée (figure 2A), selon laquelle la course Ci réalisée par la bielle d'entraînement 70 est la même que celle C2i le deuxième contact 4, tandis que la course C1i du premier contact 3 est inférieure. Ainsi, la géométrie du boomerang permet, en retardant le déplacement du premier contact 3, de répartir le long de la course d'ouverture l'effort de manoeuvre. Le fait de retarder le départ d'un des contacts 3,4 permet ainsi de dédier l'énergie de manoeuvre à l'autre contact. La masse apparente en mouvement des parties mobiles de la chambre 2, est donc plus faible que la masse totale des parties mobiles de la chambre en mouvement, ce qui aide à réaliser plus vite la séparation des contacts 3,4.

La figure 2C montre la position de fin de course à l'ouverture, selon laquelle la bielle d'entraînement 70 a réalisé une course totale C, égale à la course C2 du deuxième contact 4 et inférieure à celle C1 du premier contact 3.

La figure 2D montre la courbe représentative du rapport de transmission entre le premier 3 et deuxième 4 contact des figures 2A à 2C, sur la course d'ouverture totale C=C2. Les points 2A, 2B, 2C représentent la valeur du rapport de transmission selon respectivement la figure 2A, 2B et 2C.

On voit que grâce à la forme spécifique du levier 50 en boomerang, le rapport de transmission est très faible en début d'ouverture, ce qui signifie que le déplacement du contact 3 est retardé.

On voit également qu'entre la position intermédiaire (point 2B) et la position finale d'ouverture (point 2C), grâce à la forme spécifique du boomerang il y a une forte accélération du premier contact 3. Ce premier contact 3 réalisant aussi la compression du gaz pour réaliser la coupure, cette compression est donc réalisée rapidement. Cela permet d'améliorer la surpression à vide et donc, rend moins dépendant de la perte de gaz via les sections de fuite. En effet, la montée en pression totale est le fait d'une réduction du volume suivie d'une détente par les sections de fuite. Et, plus la réduction de volume est rapide, c'est-à-dire plus le rapport de déplacement relatif entre contacts 3,4 est rapide (rapport de transmission supérieur à 1), moins la perte relative de pression par les sections de fuite est importante. Au final, en maintenant un rapport de déplacement élevé en fin de course, au moment où les sections de fuite sont les plus importantes, l'impact de ces dernières est limité et donc, il en résulte un gain en pression.

La réalisation montrée à la figure 3A est une deuxième variante pour atteindre ce retard de déplacement. Sur cette figure, le point d'articulation de la première biellette de transmission 51 au bras 501 est constitué par un excentrique axial 503. Un tel excentrique 503 permet de réduire le pic d'effort en début de manoeuvre et tout comme dans le cas d'un levier 50 de type boomerang, de dédier l'énergie de manoeuvre à l'autre contact 4.

La figure 3B montre la courbe de la valeur du rapport de transmission entre le premier 3 et deuxième 4 contact selon la figure 3A, sur la course d'ouverture totale C=C2.

On voit que grâce à l'excentrique 503, le déplacement du premier contact 3 est nul sur une certaine course (C1i/C2i=0). Le pic d'effort de manoeuvre en début d'ouverture est proportionnel à la masse totale des pièces que l'on met mouvement. En décalant ainsi le début de mise en mouvement du premier contact 3, on décale dans le temps le pic d'effort de mise en mouvement du deuxième contact 4 et on réduit donc fortement les efforts dans les pièces, par exemple dans la bielle d'entraînement 70. On augmente également sensiblement la vitesse de séparation des contacts à énergie d'ouverture donnée, de l'ordre de 15 % ici.

La réalisation représentée aux figures 4A à 4C constitue un mode avantageux selon lequel l'accouplement entre la bielle d'entraînement 70 et le deuxième contact 4 est réalisé indirectement et les moyens d'accouplement indirect 6 permettent de retarder, lors d'une coupure, le déplacement du deuxième contact 4 par rapport à celui du premier 3.

Selon ces figures 4A à 4C, les moyens d'accouplement 6 comprennent deux bielles 52,61 dont l'une 52 est constituée par la deuxième bielle de transmission et l'autre 61 est reliée directement d'une part à la bielle d'entraînement 70 et d'autre part directement à la deuxième bielle de transmission 52. Les moyens de transmission 5 comprennent un levier de renvoi 50 dont un des bras 502 est conformé pour décaler le point d'articulation de la deuxième bielle de transmission 52 au bras 502 d'un angle A par rapport à celui d'articulation de la deuxième de transmission 61, cet angle A permettant d'obtenir le retard de déplacement du deuxième contact 4.

La biellette 61 permet de transmettre le déplacement de la bielle d'entraînement 70 au levier de renvoi 50. Le bras 502 a ainsi deux axes et le bras 501 est aligné avec celui relié à la biellette 61. Le déplacement du premier contact 3 est donc sans retard par rapport au déplacement de la bielle d'entrainement 70.

Sur la figure 4B montrant une position intermédiaire de déplacement, on voit que pour une course de déplacement de la bielle d'entraînement 70 Ci, la course du premier contact 3 C1i lui est supérieure. Ceci est dû au rapport des bras 501,502 de levier 50.

On voit également que la course C2i du deuxième contact 4 est inférieure à la course Ci de la bielle 70. Ceci est dû à la forme en boomerang du levier 50 dont l'intérieur est en regard du côté opposé 21 de la chambre 2.

Selon l'invention, le retard de déplacement peut être inversé, c'est-à-dire que le deuxième contact 4 a un retard de déplacement par rapport au premier contact 3 lors de l'ouverture. Par exemple, l'articulation de la deuxième biellette de transmission 52 au bras 502 peut être constitué d'un excentrique 503 similaire à celui de la figure 3A et donc retarder le deuxième contact 4.

Sur la figure 5 identique structurellement à la figure 1B, on a symbolisé au moyen de flèches le parcours suivi par les gaz chauds à la fin d'une coupure de grands courants selon l'invention typiquement de l'ordre de 50kA.

En effet, dans le cas de coupure de tels grands courants, il peut y avoir usuellement des retours de gaz chauds au niveau des contacts principaux ou permanents 30, 40. De tels retours peuvent conduire à l'amorçage diélectrique de la chambre de coupure 2 sur les contacts parallèles et donc, à l'explosion du disjoncteur 1. Ce phénomène est d'autant plus risqué que le volume SF6 contenu dans l'isolateur de chambre 10 est de plus en plus réduit. Or, lors d'une coupure en grand courant, la quantité de gaz chaud qui est expulsée par le divergent 320 de la buse 32 est bien supérieure à la quantité de gaz expulsée par le tube d'amenée de courant du côté du premier contact 3 (symbolisée par la flèche noire située sur la gauche de la figure 5). De plus, le volume de SF6 qui est présent dans l'isolateur colonne 7 communique avec le volume de la chambre de coupure ; ainsi une partie de ce volume de gaz de la colonne 70 peut aider à la coupure des grands courants. Dans l'architecture de chambre de coupure 2 selon l'invention telle qu'illustrée, le côté divergent 320 de la buse de soufflage 32 est orienté en direction de l'isolateur colonne 7 et donc, le volume de SF6 de la colonne 7 est du côté où l'onde de gaz chaud est la plus importante. Par conséquent, la quantité de gaz chauds en provenance du divergent de la buse 32 et qui se dirige vers les contacts parallèles 30,40 est plus faible que dans une architecture selon l'état de l'art. Cette division de la quantité de gaz chauds en retour est illustrée par la séparation des flèches de gaz à droite sur la figure 5, la flèche à l'extrême droite montrant le passage d'une partie des gaz chauds vers l'intérieur de l'isolateur colonne 7, la flèche en retour vers le contact 40 montrant le retour d'une quantité bien moindre de gaz vers ledit contact 40. Grâce à un choix judicieux de dimensions de section de passage des gaz entre l'isolateur colonne 7 et la chambre 2, on peut réduire la quantité de gaz en retour de sorte à éviter tout risque d'amorçage électrique.

Tel qu'illustré à la figure 1B, le deuxième contact principal 40 comprend un tube métallique creux 400 de diamètre interne sensiblement égal à celui externe d'une pièce métallique 8 solidaire de la buse de soufflage, les courses (C1) et (C2) étant déterminées afin que la pièce métallique 8 fasse saillie d'une distance e à l'extérieur du tube métallique creux 400 en fin de course d'ouverture et constitue ainsi une électrode de champ 80 réduisant le champ sur le deuxième contact d'arc 41.

La figure 6 illustre une variante de réalisation selon l'invention permettant d'améliorer le guidage des cylindres 30,40 et de réduire les efforts radiaux appliqués sur eux. Selon cette variante, les moyens de transmission 5 sont constitués par au moins deux leviers de renvoi 50 identiques disposés symétriquement par rapport à l'axe A-A', chacun comprenant deux bras 501,502 reliés chacun respectivement à une première biellette 51 et deuxième biellette 52 de transmission elles-mêmes reliées chacune également respectivement au premier 3 et au deuxième 4 contact.

Sur l'ensemble des réalisations illustrées la tige de contact d'arc 41 comprend une ouverture oblongue 410 à travers laquelle passe l'axe 500 de pivotement du levier de renvoi 5. Ainsi, les dimensions de l'ouverture oblongue 410 permettent à la tige de coulisser autour de cet axe 500 tout au long de la course d'ouverture C2. L'avantage d'une telle construction est sa simplicité de réalisation.

## Revendications

1. Disjoncteur à haute ou moyenne tension (1), comprenant au moins :
- une bielle d'entraînement (70) reliée à un organe de manoeuvre pour avoir un mouvement de translation selon un axe (A-A') et,
- une chambre de coupure (2), comprenant :
• un premier contact (3) comprenant un contact principal (30), un contact d'arc (31), et une buse de soufflage d'arc électrique (32) solidaires entre eux, le premier contact (3) étant mobile en translation le long de l'axe (AA'),
• un deuxième contact (4), disposé en regard du premier contact (3) et, comprenant un contact principal (40) et un contact d'arc (41) solidaires entre eux, le deuxième contact (4) étant également mobile en translation le long de l'axe (AA'),
• des moyens de transmission (5) pour séparer mutuellement le premier (3) et deuxième (4) contact lors d'une coupure, disjoncteur (1)
dans lequel les moyens de transmission (5) sont disposés du côté (21) de la chambre (2) adjacent à la bielle d'entraînement (70) et sont adaptés pour transmettre le mouvement du deuxième contact (4) entraîné au premier contact (3), **caractérisé en ce que** dans le disjoncteur (1) le deuxième contact (4) et la bielle d'entrainement (70) sont reliés entre eux par des moyens d'accouplement (6) de sorte à avoir ensemble un mouvement de translation dans le même sens.

2. Disjoncteur (1) selon la revendication 1, dans lequel les moyens de transmission (5) sont adaptés pour transmettre, lors de la coupure, au premier contact (3) une course totale (C1) supérieure à celle (C2) du deuxième contact (4).

3. Disjoncteur (1) selon la revendication 1 ou 2, dans lequel la transmission du mouvement du deuxième contact (4) entraîné au premier contact (3) se fait par l'intermédiaire de la buse de soufflage (32).

4. Disjoncteur (1) selon l'une quelconque des revendications précédentes, dans lequel les moyens de transmission (5) comportent au moins un levier de renvoi (50) à deux bras (501,502) dont l'un (501) est relié à une première biellette de transmission (51) et l'autre (502) est relié à une deuxième biellette de transmission (52), la première (51) et deuxième (52) biellette de transmission étant également respectivement reliée au premier (3) et au deuxième (4) contact.

5. Disjoncteur (1) selon la revendication 4, dans lequel le levier de renvoi (50) est pivotant autour d'un axe (500) fixé à la chambre (2), les deux bras (501,502) étant de longueur différente.

6. Disjoncteur (1) selon la revendication 5, dans lequel l'axe de pivotement (500) du levier (50) est orthogonal à l'axe (A-A') de la chambre (2).

7. Disjoncteur (1) selon la revendication 5 ou 6 dans lequel l'axe (500) de pivotement du levier (50) recoupe l'axe (A-A').

8. Disjoncteur (1) selon l'une des revendications 4 à 7, dans lequel les deux bras (501,502) d'un même levier de renvoi (50) sont alignés.

9. Disjoncteur (1) selon l'une quelconque des revendications 4 à 8, dans lequel les deux bras (501,502) d'un même levier de renvoi (50) sont agencés en formant un coude de type boomerang en regard de la bielle d'entraînement (70) afin de retarder, lors d'une coupure, le déplacement du premier contact (3) par rapport à celui du deuxième contact (4).

10. Disjoncteur (1) selon l'une quelconque des revendications 4 à 9, dans lequel le point d'articulation de la première biellette de transmission (51) au bras (501) ou celui d'articulation de la deuxième biellette de transmission (52) au bras(502) comporte un excentrique axial (503) afin de retarder, lors d'une coupure, le déplacement du premier contact (3) par rapport à celui du deuxième contact (4).

11. Disjoncteur (1) selon l'une quelconque des revendications 4 à 10, dans lequel les moyens de transmission (5) sont constitués par au moins deux leviers de renvoi (50) identiques disposés symétriquement par rapport à l'axe (A-A'), chacun comprenant deux bras (501,502) reliés chacun respectivement à une première biellette (51) et deuxième biellette (52) de transmission elles-mêmes reliées chacune également respectivement au premier (3) et au deuxième (4) contact.

12. Disjoncteur (1) selon la revendication 11, dans lequel les moyens d'accouplement (6,60) sont adaptés pour relier directement la bielle d'entraînement (70) au deuxième contact (4).

13. Disjoncteur (1) selon la revendication 12, dans lequel les moyens d'accouplement (6) sont constitués par un axe d'accouplement transversal (60) à l'axe (A-A') et inséré entre la tige de contact d'arc (41) et la bielle d'entrainement (70).

14. Disjoncteur (1) selon l'une quelconque des revendications 1 à 11, dans lequel les moyens d'accouplement (6, 52, 61) sont adaptés pour relier indirectement la bielle d'entraînement (70) au deuxième contact (4).

15. Disjoncteur (1) selon la revendication 14, dans lequel les moyens d'accouplement (6) comprennent deux biellettes (52,61), l'une étant constituée par la deuxième biellette de transmission (52) et l'autre (61) étant reliée directement d'une part à la bielle d'entraînement (70) et d'autre part directement à la deuxième biellette de transmission (52).

16. Disjoncteur (1) selon la revendication 15, dans lequel les moyens de transmission comprennent un levier de renvoi (50) dont un des bras (502) est conformé pour décaler, en direction des contacts (3,4), le point d'articulation de la deuxième biellette de transmission (52) au bras (502) d'un angle A par rapport à celui de l'autre biellette (61) de transmission afin de retarder, lors de la séparation des contacts (3,4), le déplacement du deuxième contact (4) par rapport à celui du premier contact (3).

17. Disjoncteur (1) selon l'une quelconque des revendications précédentes, dans lequel le deuxième contact principal (40) comprend un tube métallique creux (400) de diamètre interne sensiblement égal à celui externe d'une pièce métallique (8) solidaire de la buse de soufflage, les courses (C1) et (C2) étant déterminées afin que la pièce métallique 8 fasse saillie (e) à l'extérieur du tube métallique creux (400) en fin de course d'ouverture et constituer ainsi une électrode de champ (80) réduisant le champ sur le deuxième contact d'arc (41).

18. Disjoncteur (1) à haute ou moyenne tension selon l'une quelconque des revendications précédentes, comprenant au moins :
- une première enveloppe isolante (7) dans laquelle est logée une bielle d'entraînement (70) adaptée pour avoir un mouvement de translation selon un axe (A-A'),
- une deuxième enveloppe isolante (10) accolée à la première enveloppe isolante (7) et dans laquelle est logée une chambre de coupure (20) comprenant au moins un contact principal (30), un contact d'arc (31) et une buse de soufflage d'arc (32) solidaires entre eux, disjoncteur (1) dans lequel la chambre de coupure (2) est en communication avec l'intérieur de la première enveloppe isolante (7) et dans lequel la buse de soufflage d'arc (32) comporte un divergent (320) orienté en direction de la première enveloppe isolante (7) de sorte qu'au moins une partie des gaz chauds issue du soufflage d'arc pénètre à l'intérieur de la première enveloppe isolante (7).

## Claims

1. A circuit breaker for high or medium voltages, comprising at least the following:
- a drive bar (70) coupled to a drive member in such a manner as to move in translation along an axis (A-A') ; and
a circuit-breaking chamber (2) comprising:
- a first contact (3) comprising a main contact (30), an arching contact (31), and a blast nozzle for extinguishing an electric arc (32), all fixed together, the first contact (3) being movable in translation along the axis (A-A') ;
- a second contact (4) disposed facing the first contact (3) and comprising a main contact (40) and an arcing contact (41) that are fixed to each other, the second contact (4) being again movable in translation along the axis (A-A'); and
- transmission means (5) for separating the first contact (3) and second contact (4) from each other during a circuit-breaking operation,
wherein the transmission means (5) are disposed on the side (21) of the said chamber (2) that is adjacent to the drive bar (70) and are adapted to transmit the motion of the driven second contact (4) to the first contact (3),
**characterized in that** in the circuit breaker the second contact (4) and the drive bar (70) are coupled together through coupling means (6) such that they move together in translation in the same direction, and.

2. A circuit breaker (1) according to claim 1, wherein the transmission means (5) are adapted to transmit to the first contact (3), during the circuit-breaking operation, a total stroke (C1) that is greater than the total stroke (C2) of the second contact (4).

3. A circuit breaker (1) according to claim 1 or claim 2, wherein the transmission of the motion of the driven second contact (4) to the first contact (3) is effected by means of the blast nozzle (32).

4. A circuit breaker (1) according to any preceding claim, wherein the transmission means (5) include at least one return lever (50) having two arms (503, 502), one of which (501) is coupled to a first connecting rod (51), the other one (502) being coupled to a second connecting rod (52), the first connecting rod (51) and second connecting rod (52) being also coupled to the first contact (3) and second contact (4).

5. A circuit breaker (1) according to claim 4, wherein the return lever (50) is pivoted about a pivot axis (500) fixed to the chamber (2), the two said arms (501, 502) having different lengths.

6. A circuit breaker (1) according to claim 5, wherein the pivot axis (5) of the lever (50) is orthogonal to the axis (A-A') of the said chamber (2).

7. A circuit breaker (1) according to claim 5 or claim 6, wherein the pivot axis (500) of the lever (50) intersects the said axis (A-A').

8. A circuit breaker (1) according to any one of claims 4 to 7, wherein the two said arms (501, 502) of the same return lever (50) are aligned with each other.

9. A circuit breaker (1) according to any one of claims 4 to 8, wherein the two arms (501, 502) of the same return lever (50) are obtained by forming a cranked member of the boomerang type facing the drive bar (70) in order to retard, during a circuit-breaking operation, the displacement of the first contact (3) relative to that of the second contact (4).

10. A circuit breaker (1) according to any one of claims 4 to 9, wherein the point of articulation of the first connecting rod (51) to the corresponding arm (501), or the point of articulation of the second connecting rod (52) to the corresponding arm (502), comprises an axial eccentric (503) that serves to retard, during a circuit-breaking operation, the displacement of the first contact (3) relative to that of the second contact (4).

11. A circuit breaker (1) according to any one of claims 4 to 10, wherein the transmission means (5) comprise at least two identical return levers (50) that are disposed symmetrically relative to the axis (A-A'), each of them having two arms (501, 502), each said arm being coupled, respectively, to a first connecting rod (51) and to a second connecting rod (52), with each connecting rod being itself also connected, respectively, to the first contact (3) and to the second contact (4).

12. A circuit breaker (1) according to claim 11, wherein the coupling means (6, 60) are adapted to couple the drive bar (70) directly to the second contact (4).

13. A circuit breaker (1) according to claim 12, wherein the coupling means (6) comprise a coupling pin (60) transverse to the said axis (A-A'), the said coupling pin being inserted through the arcing contact rod (41) and the drive bar (70).

14. A circuit breaker (1) according to any one of claims 1 to 11, wherein the coupling means (6, 52, 61) are adapted to couple the drive bar (70) indirectly to the second contact (4).

15. A circuit breaker (1) according to claim 14, wherein the coupling means (6) include two links (52, 61), one said link consisting of the second connecting rod (52), and the other said link (61) being coupled directly, firstly to the drive bar (70) and secondly, directly to the second connecting rod (52).

16. A circuit breaker (1) according to claim 15, wherein the transmission means comprise a return lever (50), having an arm (502) configured to offset towards the contacts (3, 4) the point of articulation of the second connecting rod (52) on the arm (502), by an angle (A) relative to the point of articulation of the other connecting rod (61), serving to retard , during the operation of separating the contacts (3, 4), the displacement of the second contact (4) relative to that of the first contact (3).

17. A circuit breaker (1) according to any preceding claim, wherein the second main contact (40) comprises a hollow metal tube (400), the inner diameter of which is substantially equal to the outer diameter of a metal member (8) that is fixed to the blast nozzle, the strokes (C1, C2) being so determined that the metal member (8) projects out (e) from the hollow metal tube (400) at the end of the opening operation, and thereby constitutes a field electrode (80) for reducing the field on the second arcing contact (41).

18. A circuit breaker (1) for high or medium voltage according to any preceding claim, comprising at least the following:
• a first insulating envelope (7) in which there is mounted a drive bar (70) adapted to move in translation along an axis (A-A'); and
• a second insulating envelope (10) that is attached to the first insulating envelope (7), and in which there is mounted a circuit-breaking chamber (20) comprising at least one main contact (30), an arcing contact (31), and a blast nozzle (32) for extinguishing an arc, all fixed together,
Wherein the circuit-breaking chamber (2) is in communication with the interior of the first insulating envelope (7), and wherein the arc blast nozzle (32) includes a divergent portion (320) that is oriented towards the first insulating envelope (7), in such a way that at least some of the hot gases resulting from extinguishing the arc penetrate into the interior of the first insulating envelope (7).

## Patentansprüche

1. Mittel- bzw. Hochspannungsschalter (1), der zumindest enthält:
- eine Mitnahmestange (70), die mit einem Betätigungsglied zum Ausführen einer Verschiebebewegung entlang einer Achse (A-A') verbunden ist und
- eine Unterbrechungskammer (2), die aufweist:
- ein erstes Kontaktstück (3) mit einem Hauptkontakt (30), einem Lichtbogenkontakt (31) und einer Lichtbogenlöschdüse (32), die fest miteinander verbunden sind, wobei das erste Kontaktstück (3) entlang der Achse (AA') translatorisch verschiebbar ist,
- ein zweites Kontaktstück (4), das dem ersten Kontaktstück (3) gegenüberliegend angeordnet ist und einen Hauptkontakt (40) und einen Lichtbogenkontakt (41) aufweist, die fest miteinander verbunden sind, wobei das zweite Kontaktstück (4) auch entlang der Achse (AA') translatorisch verschiebbar ist,
- Übertragungsmittel (5), um bei einer Unterbrechung das erste (3) und das zweite (4) Kontaktstück voneinander zu trennen,
wobei die Übertragungsmittel (5) auf der an die Mitnahmestange (70) angrenzenden Seite (21) der Kammer (2) angeordnet sind und dazu ausgelegt sind, die Mitnahmebewegung des zweiten Kontaktstücks (4) auf das erste Kontaktstück (3) zu übertragen,
dadurch gekenntzeichnet, dass bei dem Schalter (1) das zweite Kontaktstück (4) und die Mitnahmestange (70) über Kopplungsmittel (6) miteinander verbunden sind, so dass die beiden gemeinsam eine Verschiebebewegung in dergleichen Richtung ausführen.

2. Schalter (1) nach Anspruch 1, wobei die Übertragungsmittel (5) dazu ausgelegt sind, bei der Unterbrechung auf das erste Kontaktstück (3) einen Gesamthub (C1) zu übertragen, der größer als der (C2) des zweiten Kontaktstücks (4) ist.

3. Schalter (1) nach Anspruch 1 oder 2, wobei die Übertragung der Mitnahmebewegung des zweiten Kontaktstücks (4) auf das erste Kontaktstück (3) über die Löschdüse (32) erfolgt.

4. Schalter (1) nach irgendeinem der vorangehenden Ansprüche, wobei die Übertragungsmittel (5) zumindest einen Umlenkhebel (50) mit zwei Armen (501, 502) aufweise, wovon der eine (501) mit einem ersten Übertragungsschwenkarm (51) verbunden ist und der andre (502) mit einem zweiten Übertragungsschwenkarm (52) verbunden ist, wobei der erste (51) bzw. der zweite (52) Übertragungsschwenkarm jeweils auch mit dem ersten (3) bzw. mit dem zweiten (4) Kontaktstück verbunden ist.

5. Schalter nach Anspruch 4, wobei der Umlenkhebel (50) um eine Achse (500) verschwenkbar ist, die an die Kammer (2) befestigt ist, wobei die beiden Arme (501, 502) unterschiedlicher Länge sind.

6. Schalter (1) nach Anspruch 5, wobei die Schwenkachse (500) des Hebels (50) orthogonal zur Achse (A-A') der Kammer (2) verläuft.

7. Schalter (1) nach Anspruch 5 oder 6, wobei die Schwenkachse (500) des Hebels (50) die Achse (A-A') schneidet.

8. Schalter (1) nach einem der Ansprüche 4 bis 7, wobei die beiden Arme (501, 502) eines gleichen Umlenkhebels (50) zueinander fluchten.

9. Schalter (1) nach irgendeinem der Ansprüche 4 bis 8, wobei die beiden Arme (501, 502) eines gleichen Umlenkhebels (50) so angeordnet sind, dass sie einen Bumerang-artigen Bogen gegenüber der Mitnahmestange (70) bilden, um bei einer Unterbrechung die Verlagerung des ersten Kontaktstücks (3) bezüglich der des zweiten Kontaktstücks (4) zu verzögern.

10. Schalter (1) nach irgendeinem der Ansprüche 4 bis 9, wobei der Anlenkpunkt des ersten Übertragungsschwenkarms (51) am Arm (501) bzw.
der Anlenkpunkt des zweiten Übertragungsschwenkarms (52) am Arm (502) einen Axialexzenter (503) aufweist, um bei einer Unterbrechung die Verlagerung des ersten Kontaktstücks (3) bezüglich der des zweiten Kontaktstückes (4) zu verzögern.

11. Schalter (1) nach irgendeinem der Ansprüche 4 bis 10, wobei die Übertragungsmittel (5) aus zumindest zwei identischen Umlenkhebein (50) bestehen, die bezüglich der Achse (A-A') symmetrisch angeordnet sind, wobei jeder zwei Arme (501, 502) aufweist, die jeweils mit einem ersten Übertragungsschwenkarm (51) bzw. einem zweiten (52) Übertragungsschwenkarm verbunden sind, die ihrerseits jeweils mit dem ersten (3) bzw. dem zweiten (4) Kontaktstück verbunden sind.

12. Schalter (1) nach Anspruch 11, wobei die Kupplungsmittel (6, 60) dazu ausgelegt sind, die Mitnahmestange (70) direkt mit dem zweiten Kontaktstück (4) zu verbinden.

13. Schalter (1) nach Anspruch 12, wobei die Kopplungsmittel (6) aus einer quer zur Achse (A-A') verlaufenden Kopplungsachse (60) bestehen, die zwischen dem Lichtbogenkontaktstift (41) und der Mitnahmestange (70) eingesetzt ist.

14. Schalter (1) nach irgendeinem der Ansprüche 1 bis 11, wobei die Kupplungsmittel (6, 52, 61) dazu aufgelegt sind, die Mitnahmestange (70) indirekt mit dem zweiten Kontaktstück (4) zu verbinden.

15. Schalter (1) nach Anspruch 14, wobei die Kopplungsmittel (6) zwei Schwenkarme (52, 61) aufweise, wovon der eine aus dem zweiten Übertragungsschwenkarm (52) besteht und der andere (61) einerseits direkt mit der Mitnahmestange (70) und andererseits direkt mit dem zweiten Übertragungsschwenkarm (52) verbunden ist.

16. Schalter (1) nach Anspruch 15, wobei die Übertragungsmittel einen Umlenkhebel (50) aufweisen, wovon der eine Arm (502) so ausgebildet ist, dass der Anlenkpunkt des zweiten Übertragungsschwenkarms (52) am Arm (502) um einen Winkel A bezüglich desjenigen des anderen Übertragungsschwenkarms (61) in Richtung der Kontaktstücke (3, 4) versetzt ist, um bei der Trennung der Kontaktstücke (3, 4) die Verlagerung des zweiten Kontaktstücks (4) bezüglich der des ersten Kontaktstücks (3) zu verzögern.

17. Schalter (1) nach irgendeinem der vorangehenden Ansprüche, wobei der zweite Hauptkontakt (40) ein hohles Metallrohr (400) mit einem Innendurchmesser im wesentlichen gleich dem Außendurchmesser eines Metallteils (8) aufweiset, das fest mit der Löschdüse verbunden ist, wobei die Wegstrecken (C1) und (C2) so bestimmt sind, dass das Metallteil (8) außerhalb des hohlen Metallrohrs (400) am Öffnungswegende vorsteht (e) und damit eine Feldelektrode (80) gebildet wird, welche das Feld am zweiten Lichtbogenkontakt (41) vermindert.

18. Hoch- bzw. Mittelspannungsschalter (1) nach irgendeinem der vorangehenden Ansprüche, der zumindest enthält:
- einen ersten Isoliermantel (7), in welchem eine Mitnahmestange (70) ausgenommen ist, die dazu ausgelegt ist, eine Verschiebebewegung entlang einer Achse (A-A') auszuführen,
- einen zweiten Isoliermantel (10), der an den ersten Isoliermantel (7) angefügt ist und in welchem eine Unterbrechungskammer (20) aufgenommen ist, die zumindest einen Hauptkontakt (30), einen Lichtbogenkontakt (31) und eine Lichtbogenlöschdüse (32) aufweiset, die fest miteinander verbunden sind, bei welchem Schalter (1) die Unterbrechungskammer (2) mit dem Inneren des ersten Isoliermantels (7) kommuniziert und in welchem die Lichtbogenlöschdüse (32) einen divergierenden Düsenteil (320) aufweist, der in Richtung des ersten Isoliermantels (7) ausgerichtet ist, so dass zumindest ein von der Lichtbogenlöschung stammender Teil heißer Abgase in das Innere des ersten Isoliermantels (7) eintritt.
